# EUROPÄISCHE PATENTSCHRIFT

(11) **EP 1 542 817 B1**
(45) Veröffentlichungstag und Bekanntmachung des Hinweises auf die Patenterteilung: **02.04.2008**
(21) Anmeldenummer: 03766393.7
(22) Anmeldetag: 01.08.2003
(51) Int. Cl.: B21D 37/20, B26F 1/44

(54) **SCHNITTWERKZEUG**
CUTTING TOOL
OUTIL DE COUPE

(30) Priorität: 01.08.2002 DE 10235185
(43) Veröffentlichungstag der Anmeldung: 22.06.2005
(73) Patentinhaber: Bayerische Motoren Werke Aktiengesellschaft, 80809 München (DE)
(72) Erfinder: KIRSCHNER, Robert, 82140 Olching (DE); HEMPER, Roland, 80939 München (DE)
(74) Vertreter: Bücken, Helmut
(86) Internationale Anmeldenummer: PCT/EP2003/008564
(87) Internationale Veröffentlichungsnummer: WO 2004/012880

(56) Entgegenhaltungen:
- EP-A- 0 331 605
- DE-A- 10 140 496
- FR-A- 1 170 174
- US-A- 3 137 188
- US-A- 3 847 036
- US-A- 4 607 553
- US-A- 4 790 223
- PATENT ABSTRACTS OF JAPAN vol. 017, no. 427 (M-1459), 9. August 1993 (1993-08-09) & JP 05 092398 A (SHIN ETSU POLYMER CO LTD), 16. April 1993 (1993-04-16)

## Beschreibung

Die Erfindung bezieht sich auf ein Schnittwerkzeug für Blechplatinen, nach dem Oberbegriff des Patentanspruchs 1. Ein solches Schnittwerkzeug ist aus dem FR-A- 1 170 174 bekannt.

Schnittwerkzeuge dieser Art, wie sie etwa aus der DE 101 40 496 A1, der US 3 137 188 A oder der US 4 607 553 A zum Lochstanzen von flächigem Stanzgut, zumeist Kunststoff oder Pappe, bekannt sind, enthalten ein hohlzylindrisches, einseitig oder V-förmig geschärftes Schnittmesser, welches unter Verzicht auf ein Gegenwerkzeug lediglich eine relativ harte Stanzgut-Auflagefläche erfordert, wobei nach der US 3 137 188 A im Hohlquerschnitt des Schnittmessers ein Gummipolster angeordnet ist, welches als Niederhalter und Auswerfer für das abgetrennte Stanzgutteil fungiert. Bei derartigen Schnittwerkzeugen stellt sich das Problem, dass das Stanzgutmaterial beim Durchgang des Schnittmessers zu beiden Seiten der Schnittmesserschneide, also sowohl zum Stanzabfall als auch zum Stanznutzteil hin, verdrängt wird, mit der Folge, dass die Stanznutzteile eine unsaubere Berandung aufweisen und sich insbesondere bei Blechplatinen oder anderen, plastisch verformbaren Stanzgutmaterialien starke Gratbildungen auf der Nutzteilunter- und/oder wulstförmige Verdickungen auf der -oberseite zeigen.

Aufgabe der Erfindung ist es, ein Schnittwerkzeug der eingangs genannten Art so auszubilden, dass das Stanznutzteil beim Stanzhub des Schnittmessers eine qualitativ hochwertige und bei Blechplatinen weitgehend grat- und wulstfreie Berandung erhält.

Diese Aufgabe wird erfindungsgemäß durch ein Schnittwerkzeug mit den im Patentanspruch 1 angegebenen Merkmalen gelöst.

Erfindungsgemäß wird durch die unter der Wirkung des Druckpolsters gezielte, seitliche Auslenkung der Schnittmesserkante das Stanzgutmaterial einseitig in Richtung des Stanzabfalls verdrängt und dadurch ein wulst- oder gratbildender Materialaufbau am Nutzteilrand wirksam unterbunden. Das Ergebnis ist ein äußerst exakt beschnittenes, von störenden Materialüberständen weitgehend freigehaltenes Stanznutzteil.

In dem bevorzugten Anwendungsfall der Erfindung, wonach das Schnittmesser einen Hohlquerschnitt aufweist und das Stanznutzteil auf der Innenseite der Schnittmesserkante liegt, wird das Schnittmesser im Schnittkantenbereich durch das im Querschnittsinneren des Schnittmessers angeordnete Druckpolster radial aufgeweitet. Um beim Stanzhub des Schnittmessers Verletzungen des Druckpolsters zu vermeiden, gleichzeitig aber von Seiten des Druckpolsters hohe seitliche Verformungskräfte auf das Schnittmesser auszuüben, ist das Druckpolster im entspannten Zustand mit seiner stanzgutseitigen Stirnfläche vorzugsweise im Wesentlichen bündig zur Schnittebene des Schnittmessers angeordnet. Wird das Schnittmesser in Richtung der Schnittkante abgeschrägt, so liegt die Abschrägung vorzugsweise auf der dem Druckpolster abgewandten Seite, wobei das Schnittmesser im Hinblick auf eine verbesserte Schnittqualität zweckmäßigerweise eine zusätzliche Anfasung auf der dem Druckpolster zugewandten Seite in Richtung der Schnittkante aufweist. Aus Gründen eines verbesserten Elastizitätsverhaltens kann das Schnittmesser mit zumindest einer sich bis zur Schnittkante erstreckenden Trennfuge versehen sein.

In besonders bevorzugt Weise besteht das Schnittmesser aus flexiblem Bandstahl, und zwar aus einem höchstfesten Chrom-Nickelstahl hoher Dehnfähigkeit, der eine ausgezeichnete Verschleißbeständigkeit besitzt und selbst übereinander gestapelte Blechplatinen problemlos und mit hoher Schnittqualität durchdringt. Zweckmäßigerweise werden die flexiblen Eigenschaften eines derartigen Bandstahls dazu ausgenutzt, in Verbindung mit einer variablen Befestigung des Schnittmessers am Messerhalter auf konstruktiv einfache Weise unterschiedliche Schnittgeometrien mit dem Schnittwerkzeug zu erzeugen.

Die Erfindung wird nunmehr anhand eines Ausführungsbeispiels in Verbindung mit den Zeichnungen näher erläutert. Es zeigen in stark schematisierter Darstellung:
- **Fig. 1**: ein erfindungsgemäß ausgebildetes Schnittwerkzeug in teilweise geschnittener Darstellung;
- **Fig. 2A, 2B**: eine vergrößerte Teildarstellung des Schnittwerkzeugs nach Fig. 1 in unterschiedlichen Schnittphasen; und
- **Fig. 3**: die Unteransicht eines Messerhalters mit variabel einstellbaren Befestigungselementen für ein Bandstahl-Schnittmesser.

Das in den Fig. gezeigte Schnittwerkzeug dient zum Ausschneiden eines scheibenförmigen Stanznutzteils 1 aus einer Blechplatine 2 und enthält zu diesem Zweck ein an einem Messerhalter 3 befestigtes Bandstahl-Schnittmesser 4 mit einer Schnittkante 5 sowie ein den vom Schnittmesser 4 umschlossenen Hohlquerschnitt ausfüllendes Druckpolster 6, welches aus einem elastomeren Material, z.B. Gummi oder Kunststoff, besteht und im entspannten Zustand (Fig. 1) mit seiner nutzteilseitigen Stirnfläche 7 im Wesentlichen bündig zur Schnittmesserkante 5 angeordnet ist.

Beim Stanzhub des Schnittwerkzeugs wird das Druckpolster 6 annähernd gleichzeitig mit dem Eindringen der Schnittmesserkante 5 in die auf einer festen Auflage 8, z.B. aus Stahl, positionierte Blechplatine 2 an das Stanznutzteil 1 angedrückt (Fig. 2A). Das Druckpolster 6 fungiert somit als Niederhalter für das Stanznutzteil 1. Zusätzlich aber wird das Schnittmesser 4 durch das beim Schnittvorgang zunehmend verdrängte Druckpolstermaterial in Radialrichtung soweit druckbeaufschlagt, dass es im Schnittkantenbereich elastisch mehr und mehr aufgeweitet, also die Schnittkante 5 im Laufe des Schnittvorgangs kontinuierlich nach außen ausgelenkt wird. Auf diese Weise wird sichergestellt, dass das überschüssige Platinenmaterial beim Durchgang des Schnittmessers 4 einseitig in Richtung des Stanzabfalls 9 abfließt, wie dies in Fig. 2B durch die Aufwölbung im Randbereich des Stanzabfalls 9 angedeutet ist, während die leicht nach außen geneigte Schnittfläche 10 des Stanznutzteils 1 von dem entstehenden Materialüberschuss weitgehend freigehalten und dadurch die sonst übliche Gratbildung auf der Nutzteilunter- und wulstförmige Verdickung auf der -oberseite wirksam unterbunden wird.

Als Bandstahlmaterial hat sich ein höchstfester Chrom-Nickelstahl hoher Dehnfähigkeit und Rockwellhärte, wie er unter der Marke HyTens-Stahl erhältlich ist, mit einer Wandstärke von etwa 1 mm als besonders günstig erwiesen, der je nach Materialbeschaffenheit des Stanzguts entweder ungeschärft verwendet werden oder, wie aus Fig. 2 ersichtlich, auf der dem Stanzabfall 9 zugewandten Seite in Richtung der Schnittkante 5 schneidenförmig abgeschrägt und/oder vor allem beim Beschneiden von faserigem Stanzgut auf der dem Stanznutzteil 1 zugewandten Seite mit einer leichten Anfasung (nicht gezeigt) versehen sein kann.

Fig. 3 zeigt die Möglichkeit, mit dem flexiblen Bandstahl-Schnittmesser 4 auf einfache Weise unterschiedliche Schnittgeometrien herzustellen. Zu diesem Zweck sind auf der Unterseite des Messerhalters 3 rasterförmig angeordnete Schwalbenschwanznuten 11 oder Aufnahmelöcher (nicht gezeigt) für variabel einstellbare Befestigungselemente 12 ausgebildet, welche mit Aufnahmeschlitzen 13 versehen sind, in die der Bandstahl eingesetzt und dadurch in die gewünschte Schnittgeometrie gebracht wird. Im Bereich der Bandstahlenden und/oder an scharfen Knickstellen der Schnittlinie besitzt das Schnittmesser 4 eine sich durchgehend bis zur Schnittkante 5 erstreckenden Trennfuge 14, die die abfallseitige, elastische Auslenkbewegung des Schnittmessers 4 unter der Wirkung des verdrängten Druckpolstermaterials erleichtert.

## Patentansprüche

1. Schnittwerkzeug für Blechplatinen (2) zum Ausstanzen eines Stanznutzteiles (1) mit einem an einem Messerhalter (3) befestigten, endlosen Schnittmesser (4) das das Stanznutzteil (1) umschließt, und einem am Messerhalter (3) angeordneten innerhalb des vom Schnittmesser (4) umschlossenen Raumes angeordneten Druckpolster (6), das beim Eindringen des Schnittmessers (4) in das Stanzgut an diesem angepresst ist, wobei
das Stanzgut auf einer festen Auflage (8) aufliegt,
das Druckpolste (6) im entspannten Zustand mit seiner stanzgutseitigen Stirnfläche im Wesentlichen bündig zur Schnittebene des Schnittmessers (4) angeordnet ist **dadurch gekennzeichnet,**
**dass** die Schnittmesserkante (5) durch das beim Stanzhub nach außen in Richtung des Schnittmessers (4) verdrängte Druckpolstermaterial unter zunehmender elastischer Auslenkung nach außen in Richtung des Stahzabfalls (9) ausgelenkt wird.

2. Schnittwerkzeug nach Anspruch 1, **dadurch gekennzeichnet, dass**
das Schnittmesser (4) auf der dem Druckpolster (6) abgewandten Seite in Richtung der Schnittkante (5) abgeschrägt ist.

3. Schnittwerkzeug nach Anspruch 1 oder 2, **dadurch gekennzeichnet, dass**
das Schnittmesser (4) auf der dem Druckpolster (6) zugewandten Seite in Richtung der Schnittkante (5) angefast ist.

4. Schnittwerkzeug nach einem der vorhergehenden Ansprüche, **dadurch gekennzeichnet, dass**
das Schnittmessers (4) zumindest eine sich bis zur Schnittkante (5) erstreckende Trennfuge (14) besitzt.

5. Schnittwerkzeug nach einem der vorhergehenden Ansprüche, **dadurch gekennzeichnet, dass**
das Schnittmesser (4) aus flexiblem Bandstahl besteht.

6. Schnittwerkzeug nach Anspruch 5, **dadurch gekennzeichnet, dass**
das Bandstahlmaterial aus einem höchstfesten Chrom-Nickelstahl hoher Dehnfähigkeit besteht.

7. Schnittwerkzeug nach Anspruch 5 oder 6, **dadurch gekennzeichnet, dass**
der Messerhalter (3) mit variabel einstellbaren Schnittmesser-Befestigungselementen (12) für unterschiedliche Schnittgeometrien versehen ist.

8. Schnittwerkzeug nach einem der vorhergehenden Ansprüche, **dadurch gekennzeichnet, dass**
das Druckpolster (6) aus einem elastomeren Material besteht.

## Claims

1. A tool for cutting sheet steel (2) for the purpose of punching out a useful part (1), the tool comprising an endless knife (4) fastened to a knife-holder (3) and surrounding the useful part (1) for punching, and a pressure pad (6) disposed on the knife-holder (3) inside the space surrounded by the knife (4), the pad being pressed into the punched material when the knife (4) penetrates into it,
wherein the punched material lies on a fixed support (8) and
the pressure pad (6) when not under stress has its surface facing the punched material disposed substantially flush with the cutting plane of the knife (4), **characterised in that**
during the punching stroke the pad material pressed outwards towards the knife (4) elastically deflects the cutting edge (5) increasingly outwards in the direction of the punch waste (9).

2. A tool according to claim 1, **characterised in that**
the knife (4), on the side remote from the pressure pad (6), is bevelled in the direction towards the cutting edge (5).

3. A tool according to claim 1 or claim 2,
**characterised in that** on the side facing the pressure pad (6), the knife (4) is bevelled in the direction towards the cutting edge (5).

4. A tool according to any of the preceding claims, **characterised in that**
the knife (4) has at least one parting plane (14) extending up to the edge (5).

5. A tool according to any of the preceding claims,
**characterised in that** the knife (4) is made of flexible steel strip.

6. A tool according to claim 5, **characterised in that**
the steel strip material is a high-strength high-tensile chrome-nickel steel.

7. A tool according to claim 5 or claim 6,
**characterised in that** the knife-holder (3) has knife-fastening components (12) for variable adjustment in order to produce different shapes of cut.

8. A tool according to any of the preceding claims,
**characterised in that** the pressure pad (6) is made of an elastomeric material.

## Revendications

1. Outil de coupe pour des platines en tôle (2) pour découper à la matrice une pièce (1), comprenant un couteau (4) sans fin, fixé à un porte-couteau (3) et entourant la pièce à découper (1) ainsi qu'une garniture de compression (6) prévue sur le porte-couteau (3) et logée dans le volume entouré par le couteau (4), la garniture étant pressée contre le produit à découper lorsque le couteau (4) y pénètre,
le produit à découper étant appliqué sur un support fixe (8),
la garniture de compression (6) à l'état détendu, ayant sa face frontale tournée vers le produit à découper, pratiquement à niveau du plan de coupe du couteau (4),
**caractérisé en ce que**
l'arête (5) du couteau est déviée vers l'extérieur en direction du déchet de découpe (9), avec une déviation élastique croissante, par le refoulement de la matière de la garniture de compression qui est refoulée vers l'extérieur en direction du couteau (4) au cours de la course de découpe.

2. Outil de coupe selon la revendication 1,
**caractérisé en ce que**
l'outil de coupe (4) a une forme en biais en direction de l'arête de coupe (5), sur le côté non tourné vers la garniture de compression (6).

3. Outil de coupe selon l'une quelconque des revendications 1 ou 2,
**caractérisé en ce que**
l'outil de coupe (4) a un congé en direction de l'arête de coupe (5), sur son côté tourné vers la garniture de compression (6).

4. Outil de coupe selon l'une quelconque des revendications précédentes,
**caractérisé en ce que**
l'outil de coupe (4) présente un intervalle d'assemblage (14) s'étendant au moins jusqu'à l'arête de coupe (5).

5. Outil de coupe selon l'une quelconque des revendications précédentes,
**caractérisé en ce que**
le couteau (4) est un ruban d'acier souple.

6. Outil de coupe selon la revendication 5,
**caractérisé en ce que**
le ruban d'acier est un acier nickel-chrome très résistant, très extensible.

7. Outil de coupe selon l'une quelconque des revendications 5 ou 6,
**caractérisé en ce que**
le porte-couteau (3) est muni d'éléments de fixation de couteau (12), réglables de manière variable pour différentes géométries de coupe.

8. Outil de coupe selon l'une quelconque des revendications précédentes,
**caractérisé en ce que**
la garniture de compression (6) est en un élastomère.
